# FASCICULE DE BREVET EUROPEEN

(11) **EP 0 062 576 B1**
(45) Date de publication et mention de la délivrance du brevet: **19.06.1985**
(21) Numéro de dépôt: 82400571.4
(22) Date de dépôt: 30.03.1982
(51) Int. Cl.: B04B 3/00

(54) **Essoreuse en continu**
Kontinuierlich arbeitende Zentrifuge
Continuously operating centrifuge

(30) Priorité: 31.03.1981 FR 8106427
(43) Date de publication de la demande: 13.10.1982
(73) Titulaire: S.A. DAREGAL Société:, F-91490 Milly la Foret (FR)
(72) Inventeur: Darbonne, Luc, F-91490 Milly La Forêt (FR); Darbonne, Hubert, F-91490 Milly la Forêt (FR)
(74) Mandataire: Lemonnier, André

## Description

La présente invention concerne une essoreuse en continu, c'est-à-dire une essoreuse comportant une paroi de révolution perforée entraînée en rotation autour de son axe, le flux de produit à essorer circulant selon la direction axiale de l'essoreuse.

Les essoreuses connues fonctionnent en général par charges successives, c'est-à-dire qu'un certain volume de matière à essorer est déversé dans la cuve en général d'axe vertical de l'essoreuse et en est évacué après traitement. On connaît déjà des séchoirs, des fours ou analogue constitués par une paroi de révolution entraînée en rotation autour de son axe et qui fonctionnent en continu, le flux de produit à sécher étant entraîné selon la direction axiale de l'appareil. Dans ces appareils le déplacement axial est obtenu par simple écoulement par gravité lorsque l'axe est incliné, par des vis hélicoïdales ou des parois obliques fixes qui font glisser la matière sur la paroi cylindrique ou par des ailettes hélicoïdales solidaires de la paroi qui entraînent la matière en la soulevant le long de la paroi périphérique pour la faire glisser par gravité vers l'aval.

Dans les essoreuses, la matière traitée est soumise à une force centrifuge très supérieure à la force de gravité, laquelle la plaque contre la paroi et on ne peut utiliser la progression naturelle par gravité pour faire circuler la matière. Pour la même raison on ne peut utiliser des déflecteurs, des vis sans fin d'axe parallèle à l'axe du tambour ou des parois obliques fixes parce qu'en raison de la force centrifuge, la force de frottement sur la paroi perforée serait trop grande, il y aurait bourrage contre les déflecteurs et la matière pourrait être endommagée. Le brevet FR-A-1057 268 propose une essoreuse dite à fonctionnement continu comportant un organe extracteur constitué par une vis sans fin d'axe parallèle à l'axe du panier; cet extracteur ne fait toutefois progresser qu'une couche interne de matière essorée et laisse stagner contre la paroi une couche continue de matière. Ce brevet ne propose aucune solution aux problèmes ci-dessus.

La présente invention a pour but de réaliser, malgré les impossibilités ci-dessus, une essoreuse en continu dans laquelle la matière progresse de l'entrée vers la sortie sans être soumise à des contraintes mécaniques intenses.

Conformément à l'invention, l'essoreuse en continu avec une paroi perforée de révolution entraînée en rotation autour de son axe, comportant des organes d'avancement agissant sur la couche de matière, pour la faire avancer parallèlement à l'axe de l'essoreuse est caractérisée en ce que la trajectoire des organes d'avancement dans la partie où lesdits organes coopèrent avec la couche de matière traitée appliquée contre la paroi perforée comporte constamment une composante dans le plan diamétral et une composante axiale dirigée vers l'aval.

Avec ce mode de réalisation de l'essoreuse, la matière est, dans la zone d'action des organes d'avancement, entraînée sur une distance relativement faible vers l'aval mais, du fait de la composante dans le plan diamétral qui peut être sensiblement égale à la vitesse périphérique de la paroi perforée donc de la couche de matière, il ne peut y avoir bourrage.

Selon un mode de réalisation pratique les organes d'avancement sont constitués par des éléments radiaux montés sur un arbre monté obliquement par rapport à l'axe de la paroi de révolution dans le volume interne délimité par ladite paroi de révolution, le rayon utile de chaque élément radial étant légèrement inférieur à la plus petite distance de l'arbre à la paroi perforée dans un plan perpendiculaire audit arbre comprenant l'élément radial considéré.

L'arbre portant les organes d'avancement pourrait être monté à rotation libre, la rotation étant assurée par la poussée sur les organes d'avancement de la matière à essorer; il est toutefois préférable d'entraîner positivement l'arbre en rotation, le sens de rotation et la vitesse de l'arbre étant tels que, dans la partie de leur trajectoire circulaire où elles viennent à proximité de la paroi, les extrémités des éléments radiaux se déplacent vers l'aval, leur vitesse périphérique étant sensiblement égale ou de préférence légèrement supérieure à la vitesse périphérique de la surface interne de la paroi perforée.

Selon un autre mode de réalisation les organes d'avancement sont constitués par des éléments montés à rotation libre autour de bouts d'axes solidaires pour former un arbre en zigzag, la ligne générale de l'arbre étant parallèle à la génératrice du tambour et excentrée par rapport à l'axe dudit tambour. Ceci permet d'utiliser des éléments de longueur radiale identique et d'allonger le tambour de l'essoreuse.

L'essoreuse peut avoir indifféremment un axe horizontal, vertical ou oblique. La paroi perforée peut être cylindrique, tronconique ou avoir toute autre forme de directrice, en ligne brisée ou curviligne lui donnant une forme générale cylindro-tronconique, en bobine, en tonneau ou autre. Dans le cas d'une forme tronconique ou cylindro-tronconique le tambour peut être convergent ou divergent de l'amont vers l'aval.

Dans le cas d'un arbre oblique celui-ci a de préférence ses deux extrémités à une même distance de la paroi perforée ou, dans le cas d'une paroi perforée non cylindrique, à des distances proportionnelles aux rayons de ladite paroi perforée dans les plans diamétraux correspondants. Toutefois lorsqu'on désire soumettre la matière à un étirage ou à un cardage, l'extrémité aval de l'arbre peut être à une distance de la paroi perforée supérieure ou proportionnellement supérieure à celle de l'extrémité amont.

L'écartement longitudinal des éléments radiaux voisins doit être d'autant plus faible que leur axe de rotation est moins incliné, que l'arc dans lequel les éléments radiaux coopèrent avec la masse de matière est plus faible, c'est-à-dire que l'axe de rotation est plus près de la paroi, et que l'écartement angulaire des éléments radiaux voisins est plus grand. Les éléments radiaux peuvent être disposés sous forme de nappes radiales, éventuellement être constitués par des disques, des rayons présentant une plus ou moins grande élasticité, de masses telles que des brosses ou des rouleaux en mousse, de vis sans fin ou de nappes longitudinales radiales telles que des parois continues, des palettes ou des rateaux.

L'angle que forme l'axe de rotation de l'organe d'avancement avec l'axe du tambour de l'essoreuse est fonction du produit à traiter et de ses caractéristiques mécaniques ainsi que du débit recherché. Plus cet angle est grand, plus la composante axiale de la vitesse périphérique de l'organe d'avancement est élevée par rapport à la composante diamétrale, mais plus la vitesse périphérique des éléments radiaux de l'organe d'avancement variera dans des limites importantes s'ils sont solidaires du même arbre. Du fait de l'accroissement de la composante axiale, le débit de la matière se trouvera accru. Le débit de l'essoreuse peut, pour une vitesse d'essorage donnée, être également accru en augmentant le nombre d'organes d'avancement agissant sur un tour du tambour. On peut également accroître la vitesse de rotation de la machine mais cela n'est pas toujours possible du point de vue mécanique ou en raison de la résistance mécanique de la matière traitée.

L'essoreuse conforme à l'invention peut être utilisée pour l'essorage en continu de pratiquement toutes les matières minérales, animales ou végétales et notamment pour le traitement préalable des matières qui doivent être soumises à une dessiccation par lyophilisation, chauffage, etc. L'essorage mécanique est un moyen énergétiquement économique d'extraction des eaux non fixées comme les eaux de lavage, etc. De plus, avec l'essoreuse conforme à l'invention, la couche de matière est brassée au passage des organes d'avancement, ce qui facilite encore l'élimination de l'eau par rapport à l'essorage classique.

L'invention sera mieux comprise à la lecture de la description de divers modes de réalisation de l'essoreuse conforme à l'invention faite ci-après avec référence aux dessins schématiques ci- annexés dans lesquels:
La figure 1 est une vue en bout du tambour avec l'organe d'avancement constitué par des disques radiaux; la figure 2 est une vue en coupe de l'essoreuse par II-II de figure 1; la figure 3 est une construction géométrique pour la détermination des rayons des disques constituant les organes d'avancement et du développement angulaire de leur zone d'action; la figure 4 est une vue en plan développée du tambour destinée à expliquer le mode d'action des organes d'avancement; la figure 5 est une vue correspondant à la figure 2 pour un autre mode de réalisation de l'essoreuse et la figure 6 est une vue en coupe par VI-VI de figure 5.

L'essoreuse comporte, dans les différents modes de réalisation, une paroi de révolution perforée 1 qui est représentée comme une paroi cylindrique, laquelle est entraînée en rotation de façon connue autour de son axe de manière que la force centrifuge s'exerçant sur la matière appliquée contre la paroi soit plusieurs fois supérieure à la force de gravité. La référence 2 désigne les perforations dont seul un petit nombre est représenté.

Dans cette enceinte et dans le mode de réalisation des figures 1 à 4 est monté obliquement par des paliers non représentés, un arbre 3. Dans le mode de réalisation illustré, les points X où l'arbre 3 recoupe les surfaces d'extrémité du tambour, sont à égale distance de ladite surface. Sur cet arbre sont montés des disques 4 qui pourraient être remplacés par des tiges radiales, des palettes ou autres selon la nature du matériau à essorer. Les diamètres de ces disques 4 ou les longueurs des tiges ou analogues sont tels que leur extrémité périphérique vienne sensiblement tangenter la surface intérieure de la paroi 1. Comme illustré à la figure 3, la section de cette surface par les plans dans lesquels se déplacent les disques parallèles est, si les points X sont à égales distances de la surface, une ellipse dont le petit axe est égal au diamètre du tambour et le grand axe au même diamètre multiplié par a étant l'angle que fait l'arbre 3 avec une surface d'extrémité du tambour. Sur cette ellipse E (Figure 3) on reporte la trace A de l'axe de l'arbre 3 qui est à une distance r, du sommet du petit axe de l'ellipse, cette distance r, et l'angle a déterminant la position de l'arbre dans le tambour. Sur la droite A on porte, à partir du centre O correspondant au centre du disque 4₁ de rayon r,, des distances égales à e étant l'écartement entre deux disques. Ceci donne les points a', b', c', d' correspondant à la position des points a, b, c, d centres des disques sur l'ellipse d'intersection de la paroi 1 par le plan du disque. La plus courte distance de chacun de ces points à l'ellipse correspond au rayon du disque tangent à la surface intérieure de la paroi, respectivement r_{Z}, r₃, r₄ et rₛ. Si l'épaisseur de la couche de matière à essorer est égale à m, on détermine le développement angulaire selon lequel chaque disque va coopérer avec la matière. Dans la figure 4 on a représenté les disques avec en traite plus épais 5 la partie qui coopère avec la matière. La vitesse périphérique de la surface interne de la paroi 1 étant égale à F, les disques sont entraînés ou tendent à prendre, s'ils sont montés à rotation libre sur l'axe 3 ou si celui-ci est monté à rotation libre, sous l'effet de la poussée de la matière, une vitesse périphérique f qui, au point de tangence avec la paroi, se décompose en une vitesse fp sensiblement égale à F et une composante longitudinale f1 dirigée vers l'aval. En fait et comme illustré dans la figure 4, la matière qui a été introduite selon la flèche R vient en contact successivement avec l'extrémité amont de la partie 5 des disques successifs, se déplace en contact avec le disque et est poussée vers l'aval en étant déplacée, à chaque passage au droit des éléments d'avancement, d'une distance I.

Dans le mode de réalisation des figures 5 et 6, les disques 6 qui pourraient être remplacés par des tiges radiales, des cylindres plats en mousse, des roues à aubes avec arêtes périphériques des aubes conformées en tonneau, des vis sans fin ayant la même enveloppe, etc. sont montés chacun sur un bout d'arbre 7, les bouts d'arbre successifs étant réunis par des pièces de décalage 8 et ayant tous la même orientation donc se trouvant dans un même plan. Les disques 6 sont donc portés par les axes parallèles d'une pièce support en zigzag. La rigidité mécanique de la pièce support peut résulter soit de l'assemblage rigide entre les pièces 8 et les bouts d'arbre 7 sur lesquels les disques 6 sont montés à rotation libre, soit du fait que les pièces 8 sont supportées par des contreventements non représentés les reliant, en passant entre les disques 6, avec des traverses longitudinales 9 fixées à leurs extrémités sur les piliers supports 10. Les disques 6 peuvent être entraînés en rotation par exemple pour chaque disque depuis une poulie 11 montée sur un arbre axial 12, par une poulie 13 dont il est solidaire et une courroie 14. On est ainsi maître de la vitesse périphérique f de chaque disque en jouant sur le diamètre de la poulie 11 ce qui peut présenter un intérêt technique. Il serait également possible de monter les éléments d'avancement à rotation libre. Enfin il est possible de modifier la nature des éléments d'avancement selon le sens de progression de la matière pour les adapter à la modification de fluidité et de densité de la matière sèche et certains d'entre eux peuvent être des éléments soufflants et/ou chauffants.

Dans le mode de réalisation de la figure 5, on a prévu un seul disque par bout d'arbre 7 mais il est bien certain que l'on peut combiner les deux modes de réalisation.

## Revendications

1. Une essoreuse en continu avec un paroi perforée de révolution (1) entraînée en rotation autour de son axe, comportant des organes d'avancement (4-6) agissant sur la couche de matière, pour la faire avancer parallèlement à l'axe de l'essoreuse, caractérisée en ce que la trajectoire (f) des organes d'avancement dans la partie où lesdits organes coopèrent avec la couche (m) de matière traitée appliquée contre la paroi perforée (1) comporte constamment une composante (fp) dans le plan diamétral et une composante axiale (fh) dirigée vers l'aval.

2. Une essoreuse en continu selon la revendication 1, caractérisée en ce que les organes d'avancement sont constitués par des éléments radiaux (4) montés sur un arbre (3) monté obliquement par rapport à l'axe de la paroi de révolution (1) dans le volume interne délimité par ladite paroi de révolution, le rayon utile de chaque élément radial étant légèrement inférieur à la plus petite distance de l'arbre à la paroi perforée dans un plan perpendiculaire audit arbre comprenant l'élément radial considéré.

3. Une essoreuse en continu selon la revendication 2, caractérisée en ce que l'arbre (3) et/ou les organes d'avancement (4) sont montés à rotation libre.

4. Une essoreuse en continu selon la revendication 2, caractérisée en ce que l'arbre (3) est entraîné en rotation, le sens de rotation et la vitesse de l'arbre étant tels que, dans la partie de leur trajectoire circulaire où elles viennent à proximité de la paroi, les extrémités des éléments radiaux (4) se déplacent vers l'aval, leur vitesse périphérique (f) étant sensiblement égale ou de préférence légèrement supérieure à la vitesse périphérique (F) de la surface interne de la paroi perforée.

5. Une essoreuse en continu selon la revendication 1, caractérisée en ce que les organes d'avancement (6) sont constitués par des éléments montés à rotation libre autour de bout d'axes (7) solidaires pour former un arbre en zigzag, la ligne générale de l'arbre étant parallèle à la génératrice du tambour (1) et excentrée par rapport à l'axe dudit tambour.

6. Une essoreuse en continu selon la revendication 5, caractérisée en ce que les organes d'avancement (6) sont montés à rotation libre.

7. Une essoreuse en continu selon la revendication 5, caractérisée en ce que les organes d'avancement (6) sont entraînés en rotation (11 12-13--14).

8. Une essoreuse en continu selon la revendication 2, caractérisée en ce que l'arbre oblique (3) a ses deux extrémités (X―-X) à une même distance de la paroi perforée (1) ou, dans le cas d'une paroi non cylindrique, à des distances proportionnelles aux rayons de ladite paroi perforée dans les plans diamétraux correspondants.

9. Une essoreuse en continu selon la revendication 2, caractérisée en ce que l'extrémité aval de l'arbre oblique (3) est à une distance de la paroi perforée (1) supérieure ou proportionnellement supérieure à celle de l'extrémité amont.

## Patentansprüche

1. Eine Zentrifuge für Dauerbetrieb mit einer perforierten Drehwandung (1), die um ihre Achse in Rotation angetrieben ist, die Fördereinrichtungen (4-6) aufweist, die auf die Schicht des Materials wirksam sind, um es parallel zur Achse der Zentrifuge fortbewegen zu lassen, dadurch gekennzeichnet, daß die Laufbahn (f) der Fördereinrichtungen in dem Bereich, wo besagte Einrichtungen mit der Schicht (m) des behandelten Materials, das gegen die perforierte Wandung (1) aufgetragen ist, zusammenwirken, konstant eine Teilkraft (fp) in der Diametralebene und eine Achsenteilkraft (fh), die strömungsabwärts gerichtet ist, aufweist;

2. Eine Zentrifuge für Dauerbetrieb gemäß Anspruch 1, dadurch gekennzeichnet, daß die Fördereinrichtungen aus radialen Elementen (4) gebildet sind, die auf einer Welle (3) gelagert sind, die schräg in Bezug auf die Achse der Drehwandung (1) im Innenraum, der durch besagte Wandung begrenzt ist, gelagert ist, wobei der zweckmäßige Radius eines jeden radialen Elementes um ein geringes kleiner als die geringste Distanz der Welle von der perforierten Wandung in einer lotrechten Ebene zu besagter Welle, die das betrachtete radiale Element aufweist, ist.

3. Eine Zentrifuge für Dauerbetrieb gemäß Anspruch 2, dadurch gekennzeichnet, daß die Welle (3) und/oder die Fördereinrichtungen (4) in freier Rotation gelagert sind.

4. Eine Zentrifuge für Dauerbetrieb gemäß Anspruch 2, dadurch gekennzeichnet, daß die Welle (3) in Rotation angetrieben ist, wobei der Rotationssinn und die Geschwindigkeit der Welle solche sind, daß, im Bereich ihrer kreisförmigen Laufbahn, wo sie in die Nähe der Wandung gelangen, die Enden der radialen Elemente (4) sich strömungsabwärts verlagern, wobei ihre periphere Geschwindigkeit (f) annähernd gleich oder vorzugsweise um ein geringes größer als die periphere Geschwindigkeit (F) der inneren Oberfläche der perforierten Wandung ist.

5. Eine Zentrifuge für Dauerbetrieb gemäß Anspruch 1, dadurch gekennzeichnet, daß die Fördereinrichtungen (6) durch Elemente gebildet sind, die in freier Rotation um den Stumpf der Achsen (7) gelagert sind, die miteinander verbunden sind, um eine Welle im Zickzack zu bilden, wobei die Generallinie der Welle parallel zur Erzeugenden der Trommel (1) und exzentrisch in Bezug auf die Achse besagter Trommel ist.

6. Eine Zentrifuge für Dauerbetrieb gemäß Anspruch 5, dadurch gekennzeichnet, daß die Fördereinrichtungen (6) in freier Rotation gelagert sind.

7. Eine Zentrifuge für Dauerbetrieb gemäß Anspruch 5, dadurch gekennzeichnet, daß die Fördereinrichtungen (6) in Rotation angetrieben sind (11, 12, 13, 14).

8. Eine Zentrifuge für Dauerbetrieb gemäß Anspruch 2, dadurch gekennzeichnet, daß die schräge Welle (3) ihre zwei Enden (X-X) in einer gleichen Distanz von der perforierten Wandung (1) oder, im Fall einer nichtzylindrischen Wandung, in Distanzen, die den Radien besagter perforierter Wandung in den korrespondierenden Diametralebenen proportional sind, hat.

9. Eine Zentrifuge für Dauerbetrieb gemäß Anspruch 2, dadurch gekennzeichnet, daß das untere Ende der schrägen Welle (3) in einer Distanz zur perforierten Wandung (1) ist, die größer oder proportional größer als jene des oberen Endes ist.

## Claims

1. A continuously operating hydro-extractor with a revolution perforated wall (1) driven in rotation about its axis, comprising advance members (4-6) acting on the material layer in order to make it progress in a direction parallel to the hydro-extractor axis, wherein the path of travel (f) of the advance members in the portion where said members cooperate with the treated material layer (m) applied against the perforated wall (1) comprises constantly a component (fp) in the diametral plane and an axial component (fh) in the downstream direction.

2. A continuously operating hydro-extractor according to claim 1, wherein the advance members are made of radial elements (4) mounted on a shaft (3) obliquely mounted relative to the wall of revolution (1) axis in the inner volume defined by said wall of revolution, the useful radius of each radial element being slightly less than the smallest distance from the shaft to the perforated wall in a plane perpendicular to said shaft comprising the radial element un consideration.

3. A continuously operating hydro-extractor according to claim 2, wherein the shaft (3) and/or the advance members (4) are mounted free in rotation.

4. A continuously operating hydro-extractor according to claim 2, wherein the shaft (3) is driven in rotation, the shaft direction of rotation and speed being such that, in the portion of their circular path of travel where they move in the vicinity of the wall, the ends of the radial elements (4) move in the downstream direction, their peripheral speed (F) being substantially equal or preferably slightly more than the peripheral speed (F) of the inner surface of the perforated wall.

5. A continuously operating hydro-extractor according to claim 1, wherein the advance members (6) are constituted by elements mounted free in rotation about shaft-stubs (7) rigidily connected for forming a staggered shaft, the general line of the shaft being parallel to the generatrix of the drum (1) and excentered relative to the axis of said drum.

6. A continuously operating hydro-extractor according to claim 5, wherein the advance members (6) are mounted free in rotation.

7. A continuously operating hydro-extractor according to claim 5, wherein the advance members (6) are driven in rotation (11-12-13-14).

8. A continuously operating hydro-extractor according to claim 5, wherein the oblique shaft (3) has its two ends (X-X) at the same distance from the perforated wall (1) or, in the case of a non cylindrical wall, at a distance proportional to the radii of said perforated wall in the corresponding diametral planes.

9: A continuously operating hydro-extractor according to claim 1, wherein the downstream end of the oblique shaft (3) is at a distance of the perforated wall (1) superior or proportionally superior to that of the upstream end.
